# EUROPÄISCHE PATENTSCHRIFT

(11) **EP 0 543 174 B1**
(45) Veröffentlichungstag und Bekanntmachung des Hinweises auf die Patenterteilung: **20.03.1996**
(21) Anmeldenummer: 92118143.4
(22) Anmeldetag: 23.10.1992
(51) Int. Cl.: A62B 18/02

(54) **Halbmaske**
Half mask
Demi-masque

(30) Priorität: 21.11.1991 DE 4138172
(43) Veröffentlichungstag der Anmeldung: 26.05.1993
(73) Patentinhaber: Drägerwerk Aktiengesellschaft, D-23542 Lübeck (DE)
(72) Erfinder: Schlobohm, Joachim, W-2060 Bad Oldesloe (DE)

(56) Entgegenhaltungen:
- DE-C- 4 017 336
- GB-A- 0 761 263
- US-A- 2 706 983

## Beschreibung

Die Erfindung betrifft eine Halbmaske mit einer Anschlußöffnung für ein Filter, mit einem nachgiebigen Halbmaskenkörper mit Dichtrand und einer festen, den Halbmaskenkörper umgreifenden Filterhalterung mit einer Bänderung.

Eine Halbmaske der genannten Art ist aus der DE-C1 40 17 336 bekanntgeworden. Die bekannte Halbmaske besitzt einen Halbmaskenkörper mit Dichtrand, welcher in eine Filterhalterung eingesetzt ist. Im Mundbereich ist ein Filter an der Filterhalterung befestigt. Die Filterhalterung erstreckt sich vom Mundbereich bis zum Wangenbereich des Halbmaskenkörpers und liegt frei auf dem Halbmaskenkörper auf. Die Einatmung erfolgt über ein Einatemventil, und die Ausatmung Läuft über ein Ausatemventil, welches im Kinnbereich in den Halbmaskenkörper eingeknöpft ist. In einer Öse der Filterhalterung ist eine Bänderung befestigt, mit der die Halbmaske an dem Kopf eines Geräteträgers befestigt werden kann.

Bei der bekannten Halbmaske wird die Dichtigkeit zwischen dem Mundraum und der Umgebung bestimmt durch die Geometrie und die Steifigkeit des Dichtrandes, die Nachgiebigkeit des Halbmaskenkörpers und die seitliche Abstützung des Halbmaskenkörpers durch die Filterhalterung. Ein weicher Maskenkörper bzw. weicher Dichtrand erhöht zwar den Tragekomfort, verschlechtert aber die mechanische Stabilität, während eine hohe Steifigkeit des Maskenkörpers bzw. des Dichtrandes beim Tragen der Halbmaske als unangenehm empfunden wird.

Die im Wangenbereich an dem Halbmaskenkörper anliegende Filterhalterung bewirkt nur eine gewisse seitliche Stabilisierung des Halbmaskenkörpers, während eine direkte Wechselwirkung zwischen der Filterhalterung und dem für die Dichtigkeit der Halbmaske maßgebenden Dichtrand nicht vorliegt.

Eine aus der GB-PS 761 263 bekannte Halbmaske besteht aus einem flexiblen Halbmaskenkörper, in welchen im Mundbereich eine Filterhalterung mit einem Filter eingesetzt ist. Im Bereich des Dichtrandes des Halbmaskenkörpers ist eine Drahtwendel in den Maskenkörper einvulkanisiert, um dem Dichtrand eine entsprechende Steifigkeit zu geben. Die Drahtwendel kann dabei grob an die Gesichtskontur des Maskenträgers angepaßt werden.

Die bekannte Halbmaske erhält zwar durch die Drahtwendel eine erhöhte Steifigkeit im Bereich des Dichtrandes, allerdings kann die Halbmaske wegen der individuell gebogenen Drahtwendel nur von einem bestimmten Maskenträger getragen werden. Dieses erschwert die Handhabung im praktischen Gebrauch, da nach einer Geräteaufbereitung die einzelnen vorgeformten Halbmasken wieder individuell an die Maskenträger ausgegeben werden müßten.

Der Erfindung liegt die Aufgabe zugrunde, eine Halbmaske derart zu verbessern, daß sie neben gutem Tragekomfort auch eine hohe Dichtigkeit bei unterschiedlichen Gesichtsformen besitzt.

Die Lösung der Aufgabe erfolgt dadurch, daß der Halbmaskenkörper zumindestens im Wangenbereich und im Nasenbereich ein im wesentlichen umlaufendes Stützmittel aufweist, welches im Wangenbereich als ein erster Absatz, als Anschlag für eine erste Stirnseite der Filterhalterung ausgeführt ist, und im Nasenbereich ein zweiter Absatz, als Anschlag für eine zweite Stirnseite der Filterhalterung ist, und daß die Stirnseiten und die Absätze bei aufgesetzter Halbmaske durch die Bänderung in einer den Dichtrand abstützenden Weise in Eingriff gebracht sind.

Der Vorteil der Erfindung besteht im wesentlichen darin, daß der Halbmaskenkörper im Bereich des Dichtrandes eine Versteifung dadurch erfährt, daß ein im wesentlichen umlaufendes Stützmittel am Maskenkörper mit den Stirnseiten der festen Filterhalterung bei aufgesetzter Halbmaske durch den Zug der Bänderung im Eingriff gebracht ist, und der Dichtrand bzw. der Halbmaskenkörper daher aus besonders flexiblem Material, z.B. einem biegeschlaffen Elastomer, gefertigt werden kann, da die Abstützung des Dichtrandes durch die am Stützmittel anliegende Filterhalterung erfolgt. Durch das definierte Anbringen eines Stützmittels am Halbmaskenkörper ist es auch möglich, die Steifigkeit des Dichtrandes dem jeweiligen Bereich des Halbmaskenkörpers anzupassen. Die Steifigkeit läßt sich beispielsweise durch Veränderung des Abstandes des Stützmittels zum Dichtrand, oder durch eine bestimmte Geometrie des Stützmittels im Zusammenwirken mit der Stirnseite der Filterhalterung beeinflussen. Zwischen den Stützmitteln und den dazugehörigen Stirnseiten der Filterhalterung können zweckmäßigerweise noch Haftschichten vorhanden sein, durch die der Dichtrand des Halbmaskenkörpers in der Filterhalterung zusätzlich fixiert wird, z.B. wenn beim Anlegen der Halbmaske der Zug der Bänderung noch nicht voll wirksam ist. Spezielle Ausführungsformen der Filterhalterung sind eine erste Filterhalterung für ein Filter mit Schraubgewinde und eine zweite Filterhalterung für ein Atemschutzfilter mit Rundgewinde. Die Unterschiede zwischen den beiden Ausführungsformen beziehen sich nur auf den speziellen Anschluß der jeweiligen Filtertypen. Die Filter sind an der Anschlußöffnung der Filterhalterung unmittelbar angebracht. Das Stützmittel ist im Wangenbereich des Halbmaskenkörpers als ein im wesentlichen umlaufender erster Absatz, als Anschlag für eine erste Stirnseite der Filterhalterung ausgeführt. Beim Anlegen der Halbmaske an das Gesicht des Maskenträgers mit der Bänderung erfolgt die Abstützung des Dichtrandes im Wangenbereich durch den ersten Absatz, indem die erste Stirnseite der Filterhalterung durch den Zug der Bänderung an dem ersten Absatz anliegt. Das Stützmittel im Nasenbereich ist als ein im wesentlichen umlaufender zweiter Absatz ausgeführt, der wulstförmig ausgebildet sein kann und unmittelbar gegen eine zweite Stirnseite der Filterhalterung stößt. Im Nasenbereich des Halbmaskenkörpers kann zusätzlich eine balgförmige Verformungszone angebracht sein, zur Anpassung des Halbmaskenkörpers an die Nasenregion des Maskenträgers.

In zweckmäßiger Weise ist der erste Absatz als eine schräge, trichterförmige Fläche im Übergangsbereich zwischen dem Dichtrand und dem Halbmaskenkörper ausgeführt und die erste Stirnseite der Filterhalterung ist im Bereich des ersten Absatzes korrespondierend zu dieser ausgebildet.

Vorteilhafterweise weist der Halbmaskenkörper im Kinnbereich eine zur Filterhalterung weisende Stützlippe als Stützmittel auf, welche sich gegen eine dritte Stirnseite der Filterhalterung abstützt. Die Stützlippe bewirkt im wesentlichen eine Abstützung des Halbmaskenkörpers im Kinnbereich in radialer Richtung.

Zweckmäßigerweise ist die Filterhalterung derart ausgeführt, daß sie einstückig den Nasenbereich, den Wangenbereich und den Kinnbereich des Halbmaskenkörpers umgreift. Die Filterhalterung ist somit eine äußere, stabilisierende und stützende Schale für den biegeschlaffen Halbmaskenkörper. Die Filterhalterung kann im wesentlichen zylinderförmig ausgeführt sein und ist dadurch als Formteil besonders kostengünstig herstellbar. Der Halbmaskenkörper kann mit einem Einatemventil versehen sein, welches in die Anschlußöffnung der Filterhalterung einknöpfbar ist. Auf diese Weise ist eine einfache Montage und Demontage des Halbmaskenkörpers ohne Werkzeug möglich. Bei einer zweiten Filterhalterung für ein Atemschutzfilter mit Rundgewindeanschluß ist die umgeknöpfte Ventil-Gehäusefläche des Einatemventils gleichzeitig Dichtfläche für das Rundgewinde. Auf diese Weise wird ein separater Dichtring eingespart, da das Rundgewinde des Atemschutzfilters unmittelbar mit der Ventil-Gehäusefläche des Einatemventils abgedichtet wird. Das Ausatemventil ist zweckmäßigerweise im Kinnbereich des Halbmaskenkörpers angebracht. Da im montierten Zustand das Ausatemventil durch die Filterhalterung abgedeckt ist, sind in der Filterhalterung unterhalb des Ausatemventils Ausatemöffnungen angebracht. Die Filterhalterung dient in diesem Bereich auch als Stoßschutz für das Ausatemventil.

Ein Ausführungbeispiel der Erfindung ist in der Figur dargestellt und im folgenden näher erläutert.

Es zeigen:
- Fig. 1: die Seitenansicht einer teilweise aufgeschnittenen ersten Halbmaske,
- Fig. 2: die Seitenansicht der ersten Halbmaske im Vertikalschnitt,
- Fig. 3: die Seitenansicht einer zweiten Halbmaske für ein Atemschutzfilter mit Rundgewindeanschluß im Vertikalschnitt.

Die in der Fig. 1 gezeigte erste Halbmaske (1) besteht aus einem Halbmaskenkörper (2) mit einem umlaufenden Dichtrand (3), einem Einatemventil (4) und einem Ausatemventil (5).
Das Innere des Halbmaskenkörpers (2) läßt sich unterteilen in einen Nasenbereich (6), einen Wangenbereich (7) und einen Kinnbereich (8). Im Nasenbereich (6) befindet sich eine balgartige Verformungszone (9), zur besseren Anpaßbarkeit des Nasenbereichs (6) an die Gesichtskontur des Maskenträgers. Der Halbmaskenkörper (2) ist kapselartig von einer zylindrischen ersten, aus festem Material gefertigten Filterhalterung (10) umschlossen, in welcher mit einem Deckel (11) ein Filter (12) befestigt ist. Innerhalb der ersten Filterhalterung (10) ist das Filter (12) mit einem Dichtring (122) abgedichtet. Die erste Filterhalterung (10) besitzt eine Anschlußöffnung (13), in welche das Einatemventil (4) des Halbmaskenkörpers (2) eingeknöpft ist. Die Halbmaske (1) ist längs der Schnittlinie (24) aufgeschnitten, wodurch das Einatemventil (4), das Ausatemventil (5) und das Filter (12) sichtbar werden. Das Filter (12) ist als ein sog. Schraubfilter ausgeführt und wird beim Einsetzen in die erste Filterhalterung (10) gegen den Dichtring (122) gedreht. Die Einatmung erfolgt durch in der Figur nicht dargestellte Durchbrüche im Deckel (11), das Filter (12) und das Einatemventil (4), während die Ausatmung über das Ausatemventil (5) und Ausatemöffnungen (14) in der ersten Filterhalterung (10) vorgenommen wird. In einer Öse (15) der ersten Filterhalterung (10) ist eine Bänderung (16) befestigt. Eine entsprechende Öse befindet sich auf der gegenüberliegenden Seite der ersten Filterhalterung (10), und ist in der Figur 1 nicht dargestellt. Mit der Bänderung (16) wird die erste Filterhalterung (10) zusammen mit dem Halbmaskenkörper (2) und dem Filter (12) am Gesicht eines in der Figur 1 nicht dargestellten Maskenträgers befestigt. Da das Filter (12) direkt an der ersten Filterhalterung (10) befestigt ist, wird die Eigengewichtskraft des Filters (12) über den Dichtrand (3) auf das Gesicht des Maskenträgers übertragen und es wirken keine Biegemomente auf den Halbmaskenkörper (2).

Im Übergangsbereich zwischen Dichtrand (3) und Halbmaskenkörper (2) ist im Halbmaskenkörper (2) im Wangenbereich (7) ein erster Absatz (17) in Form einer schrägen, trichterförmigen Fläche vorgesehen, welche an einer korrespondierend ausgeführten ersten Stirnseite (18) der Filterhalterung anliegt. Die schräge Fläche wird dadurch erzeugt, daß die erste Stirnseite (18) leicht nach außen abgewinkelt ist. Ein entsprechender erster Absatz (17) und eine erste Stirnseite (18) sind auf der gegenüberliegenden Seite der Halbmaske (1) angebracht, in der Figur 1 jedoch nicht dargestellt. Durch den Zug der Bänderung (16) liegt bei aufgesetzter Halbmaske (1) der erste Absatz (17) an der ersten Stirnseite (18) an. Der erste Absatz (17) ist das Stützmittel des Halbmaskenkörpers (2) im Wangenbereich (7). Im Nasenbereich (6) ist ein zweiter Absatz (19) als Stützmittel vorgesehen, gegen den eine zweite Stirnseite (20) der ersten Filterhalterung (10) stößt. Das Stützmittel im Kinnbereich (8) des Halbmaskenkörpers (2) ist eine Stützlippe (21), die an einer dritten Stirnseite (22) der ersten Filterhalterung (10) anliegt. Der Halbmaskenkörper (2) ist als biegeschlaffes Elastomer ausgeführt und wird in der Weise mit der ersten Filterhalterung (10) verbunden, daß das Einatemventil (4) in die Anschlußöffnung (13) der ersten Filterhalterung (10) eingeknöpft wird. Dabei kommen der erste Absatz (17) an der ersten Stirnseite (18) zur Anlage, der zweite Absatz (19) an der zweiten Stirnseite (20) und die Stützlippe (21) an der dritten Stirnseite (22). Durch die Wechselwirkungen zwischen den Absätzen (17, 19), der Stützlippe (21) und den Stirnseiten (18, 20, 22) erhält der Dichtrand (3) die notwendige Stabilität, um dichtend am Gesicht des in der Figur nicht dargestellten Maskenträgers anzuliegen. Durch die Verwendung eines biegeschlaffen Elastomers für den Halbmaskenkörper (2) bzw. den Dichtrand (3) ergibt sich ein hoher Tragekomfort.

Figur 2 zeigt die Halbmaske (1) nach der Figur 1 im Vertikalschnitt. Gleiche Komponenten sind mit gleichen Bezugsziffern der Figur 1 bezeichnet.

Figur 3 zeigt eine zweite Halbmaske (30) mit einem Atemschutzfilter (31) für Rundgewindeanschluß und einer zweiten Filterhalterung (33). Gleiche Komponenten sind mit gleichen Bezugsziffern der Figuren 1 und 2 bezeichnet. Die Abdichtung des Rundgewindes (32) gegenüber der zweiten Filterhalterung (33) erfolgt über die in die Anschlußöffnung (13) eingeknöpfte Ventil-Gehäusefläche (23) des Einatemventils (4). Gegenüber dem Filter (12) nach den Figuren 1 und 2 ist ein separater Dichtring (122), Figur 1, bei der zweiten Halbmaske (30) nicht erforderlich. Die zweite Filterhalterung (33) unterscheidet sich von der ersten Filterhalterung (10) dadurch, daß ein Gewindestutzen (34) vorgesehen ist zur Aufnahme des Rundgewindes (32).

## Patentansprüche

1. Halbmaske mit einer Anschlußöffnung für ein Filter, mit einem nachgiebigen Halbmaskenkörper (2) mit Dichtrand (3) und einer festen, den Halbmaskenkörper umgreifenden Filterhalterung (10, 33) mit einer Bänderung (16), dadurch gekennzeichnet, daß der Halbmaskenkörper (2) zumindestens im Wangenbereich (7) und im Nasenbereich (6) ein im wesentlichen umlaufendes Stützmittel (17, 19) aufweist, welches beidseitig im Wangenbereich (7) längs des Dichtrandes (3) als ein erster Absatz (17) als Anschlag für erste Stirnseiten (18) der Filterhalterung (10, 33) ausgeführt ist und im Nasenbereich (6) ein zweiter Absatz (19) als Anschlag für eine zweite Stirnseite (20) der Filterhalterung (10, 33) ist, und daß die Stirnseiten (18, 20) und die Absätze (17, 19) bei aufgesetzter Halbmaske durch die Bänderung (16) in einer den Dichtrand (3) abstützenden Weise in Eingriff gebracht sind.

2. Halbmaske nach Anspruch 1, dadurch gekennzeichnet, daß der erste Absatz (17) als eine schräge, trichterförmige Fläche ausgeführt ist.

3. Halbmaske nach Anspruch 1 oder 2, dadurch gekennzeichnet, daß der Halbmaskenkörper (2) im Kinnbereich (8) eine Stützlippe (21) als Stützmittel aufweist, welche an einer dritten Stirnseite (22) der Filterhalterung (10, 33) anliegt.

4. Halbmaske nach einem der Ansprüche 1 bis 3, dadurch gekennzeichnet, daß die Filterhalterung (10, 33) einstückig sowohl den Wangenbereich (7), den Nasenbereich (6), als auch den Kinnbereich (8) des Halbmaskenkörpers (2) umgreift

## Claims

1. A half mask with a connection opening for a filter, with a flexible half mask body (2) with a sealing edge (3) and a rigid filter mount (10, 33) which encloses the half mask body and comprises a strap (16), characterised in that the half mask body (2) comprises a substantially circumferential support means (17, 19) at least in the cheek region (7) and in the nose region (6), which support means (17, 19) is constructed on both sides in the cheek area (7) along the sealing edge (3) as a first shoulder (17) acting as an abutment for first end faces (18) of the filter mount (10, 33) and in the nose region (6) as a second shoulder (19) acting as an abutment for a second end face (20) of the filter mount (10, 33), and when the half mask is worn the end faces and the shoulders (17, 19) are brought into engagement by means of the strap (16) in a manner supporting the sealing edge (3).

2. A half mask according to claim 1, characterised in that the first shoulder (17) is constructed as an inclined, funnel-shaped surface.

3. A half mask according to claim 1 or 2, characterised in that the half mask body (2) comprises a support lip (21) in the chin region (8), which support lip acts as a support means and rests against a third end face (22) of the filter mount (10, 33).

4. A half mask according to one of claims 1 to 3, characterised in that the filter mount (10, 33) integrally encloses the cheek region (7), the nose region (6) and the chin region (8) of the half mask body (2).

## Revendications

1. Demi-masque avec une ouverture de raccord pour un filtre, avec un corps de demi-masque (2) souple avec bord d'étanchéité (3) et une fixation de filtre (10, 33) fixe, entourant le corps de demi-masque, avec un ruban (16), caractérisé en ce que le corps de demi-masque (2) comporte au moins dans la région des joues (7) et dans la région du nez (6), un moyen d'appui (17, 19) sensiblement périphérique, qui des deux côtés, dans la région des joues (7), le long du bord d'étanchéité (3), est réalisé en tant que premier gradin (17) servant de butée pour des premiers côtés frontaux (18), de la fixation de filtre (10, 33) et, dans la région du nez (6), se trouve un deuxième gradin (19) servant de butée pour un deuxième côté frontal (20) de la fixation de filtre (10, 33), et en ce que les côtés frontaux (18, 20) et les gradins (17, 19) sont amenés en prise, lorsque le demi-masque est mis en place, par le ruban (16), de manière à soutenir le bord d'étanchéité (3).

2. Demi-masque selon la revendication 1, caractérisé en ce que le premier gradin (17) est réalisé sous la forme d'une surface oblique, en forme de cône.

3. Demi-masque selon la revendication 1 ou 2, caractérisé en ce que le corps de demi-masque (2) présente, dans la région du menton (8), une lèvre d'appui (21) servant de moyen d'appui, qui s'applique contre un troisième côté frontal (22) de la fixation de filtre (10, 33).

4. Demi-masque selon l'une des revendications 1 à 3, caractérisé en ce que la fixation de filtre (10, 33) entoure d'une seule pièce la région des joues (7), la région du nez (6) ainsi que la région du menton (8) du corps de demi-masque (2).
